# EUROPÄISCHE PATENTSCHRIFT

(11) **EP 1 116 680 B1**
(45) Veröffentlichungstag und Bekanntmachung des Hinweises auf die Patenterteilung: **15.09.2004**
(21) Anmeldenummer: 01100485.0
(22) Anmeldetag: 09.01.2001
(51) Int. Cl.: B65H 54/28

(54) **Spulmaschine**
Winding machine
Bobinoir

(30) Priorität: 14.01.2000 DE 10001303
(43) Veröffentlichungstag der Anmeldung: 18.07.2001
(73) Patentinhaber: GEORG SAHM GMBH & CO. KG, D-37269 Eschwege (DE)
(72) Erfinder: Rabe, Helmut, 37287 Wehretal (DE)
(74) Vertreter: Patentanwälte Rehberg + Hüppe

(56) Entgegenhaltungen:
- CH-A- 511 383
- DE-A- 4 016 104
- DE-A- 19 536 761
- DE-C- 959 534
- DE-U- 1 885 379
- JP-A- 50 071 944
- US-A- 3 672 587
- US-A- 3 980 252
- US-A- 5 141 172

## Beschreibung

Die Erfindung betrifft eine Spulmaschine mit einer Fadenverlegevorrichtung. Die Fadenverlegevorrichtung weist ein Gehäuse auf, in dem eine eine endlose Gewindenut aufweisende antreibbare Kehrgewindewelle drehbar gelagert ist. Ein Changierfadenführer weist einen Grundkörper, ein in die Gewindenut der Kehrgewindewelle eingreifendes Schiffchen und einen Fadenführer auf. Der Changierfadenführer ist durch die Kehrgewindewelle in axialer Richtung hin- und hergehend antreibbar, wobei das Gehäuse eine schlitzförmige Öffnung aufweist, durch die der Fadenführer des Changierfadenführers aus dem Gehäuse der Fadenverlegevorrichtung herausragt.

Bei einer derartigen Spulmaschine handelt es sich vorzugsweise um eine Aufspulmaschine zum Aufwickeln eines kontinuierlich zulaufenden Fadens auf eine Spule. Es kann sich jedoch auch um eine andere Bauform einer Spulmaschine handeln.

Eine Spulmaschine der eingangs beschriebenen Art ist aus der *DE 195 36 761 A1* bekannt. Die Spulmaschine weist eine Fadenverlegevorrichtung mit einem Gehäuse auf, in dem eine eine endlose Gewindenut aufweisende antreibbare Kehrgewindewelle drehbar gelagert ist. Ein Changierfadenführer weist einen Grundkörper, ein in die Gewindenut der Kehrgewindewelle eingreifendes Schiffchen und einen Fadenführer auf. Der Changierfadenführer wird durch die Kehrgewindewelle in axialer Richtung hin- und hergehend angetrieben, und das Gehäuse weist eine schlitzförmige Öffnung auf, durch die der Fadenführer des Changierfadenführers aus dem Gehäuse herausragt. Zur radialen Führung des Changierfadenführers ist dessen Grundkörper mit zwei sich parallel zu der Achse der Kehrgewindewelle erstreckenden beabstandeten Führungsstangen 5 verbunden, wobei der Grundkörper zwei kreisrunde Bohrungen aufweist, durch die sich die zylindrischen Führungsstangen erstrecken. Die Führungsstangen erstrecken sich über die gesamte Länge der Kehrgewindewelle bzw. des Bereichs der Kehrgewindewelle, in dem die endlose Gewindenut vorhanden ist. Um ein Verklemmen des auf den Führungsstangen geführten Changierfadenführers zu vermeiden, müssen die Führungsstangen exakt parallel verlaufen. Die separaten Führungsstangen müssen genau gefertigt, gehärtet und geschliffen werden. Bei der Montage der Führungsstangen ist auf eine exakte Ausrichtung zu achten.

Aus der *DE 196 42 473 C1* ist eine weitere Spulmaschine bekannt. Die Spulmaschine weist eine Fadenverlegevorrichtung mit einem Gehäuse, einer Kehrgewindewelle und einem Changierfadenführer auf. An dem Gehäuse sind zwei parallele Führungsschienen vorgesehen, die so mit dem Grundkörper des Changierfadenführers in Kontakt stehen, daß dieser radial geführt wird. Die Führungsschienen müssen separat gefertigt, gehärtet und in dem Kontaktbereich zu dem Grundkörper des Changierfadenführers geschliffen werden. Anschließend werden die Führungsschienen mit dem Gehäuse verschraubt, wozu eine entsprechende Fräsung an dem Gehäuse angebracht wird. Die Fräsung verursacht eine strukturelle Schwächung des Gehäuses. Die Bearbeitung der Führungsschienen ist relativ aufwendig und kostenintensiv.

Aus der JP-A-50 071944 ist eine Spulmaschine mit einer Fadenverlegevorrichtung mit einer angetriebenen Kehrgewindewelle und einem Changierfadenführer bekannt. Der Changierfadenführer weist einen Grundkörper auf, der als ein sich in Umfangsrichtung zu der Achse der Kehrgewindewelle um etwa 90° erstreckendes Gleitstück bildet. Das Gleitstück ist auf seiner Innenseite und seiner Außenseite mit Gleitflächen versehen und zwischen dem äußeren Umfang der Kehrgewindewelle und einem die Kehrgewindewelle mit Abstand umgebenden Rohr verschiebbar gelagert. Das Rohr verhindert, dass das Gleitstück sich radial nach außen von der Kehrgewindewelle entfernt. Zur Führung des Changierfadenführers werden damit drei Teile eingesetzt, die entsprechend aufwendig bearbeitet und montiert sein müssen, damit eine Gleitführung für den Changierfadenführer erreicht wird.

Aus der DE 959 534 C ist eine Fadenführungseinrichtung für eine Spulmaschine bekannt. Es ist eine angetriebene Kehrgewindewelle vorgesehen, die von einem hülsen- oder buchsenartigen Lagerteil auf ihrem gesamten Umfang umgeben ist. Auf dem Lagerteil ist ein verdrehbarer Dorn sowie der Fadenführer vorgesehen. Der Fadenführer ist auf dem Lagerteil relativbeweglich angeordnet, um in den Umkehrpunkten der Spule eine Axialbewegung zwischen dem Fadenführer und dem Lagerteil zu ermöglichen. Es ist nicht erkennbar, ob und wie der Fadenführer an dem Lagerteil geführt oder gehalten ist oder durch welche Maßnahmen eine Führung des Fadenführers erreicht wird. Auch die Zuordnung und Unterbringung der Kehrgewindewelle und des Fadenführers in einem Gehäuse wird nicht aufgezeigt.

Aus der US 3,980,252 ist eine Winde bekannt, die mit einer Verlegeeinrichtung versehen ist. Die Verlegeeinrichtung besitzt eine angetriebene Kehrgewindewelle mit einer endlosen Gewindenut. Die Kehrgewindewelle ist frei, also ohne Gehäuse, gelagert und von dem Grundkörper eines Seilführers umgeben, der dazu dient, beachtliche Kräfte des Drahtseiles aufzunehmen und dieses in Windungen geordnet nebeneinander auf einer Trommel abzulegen. Der Seilführer ist mit drei Rollen versehen, die in die endlose Gewindenut eingreifen. Der Grundkörper des Seilführers ist auf der Außenseite der Kehrgewindewelle verschiebbar gelagert und damit radial gehalten. Eine weitere Rolle an dem Seilführer greift zwischen zwei Führungsstangen ein.

Der Erfindung liegt die Aufgabe zugrunde, eine Spulmaschine mit einer Fadenverlegevorrichtung bereitzustellen, bei der die radiale Führung des Changierfadenführers kostengünstig und mit wenigen Bauteilen realisiert ist.

Erfindungsgemäß wird dies dadurch erreicht, daß der Changierfadenführer eine Führungsbuchse zur radialen Führung des Changierfadenführers aufweist, deren innere Umfangsfläche die äußere Umfangsfläche der Kehrgewindewelle in einem Winkelbereich von > 180° bis 360° umschließt.

Bei der neuen Spulmaschine ist die radiale Führung des Changierfadenführers mit dem Fadenführer nicht mehr außerhalb des Gehäuses bzw. in dem Bereich der schlitzförmigen Öffnung des Gehäuses, sondern im Inneren des Gehäuses an der Kehrgewindewelle realisiert. Die äußere Umfangsfläche der Kehrgewindewelle wird zumindest teilweise von der inneren Umfangsfläche der Führungsbuchse des Changierfadenführers umschlossen, wobei die Umschließung größer als 180° ist, um die radiale Sicherung des Changierfadenführers zu gewährleisten. Weitere separate Führungselemente, wie Führungsstangen oder Führungsschienen, sind nicht erforderlich. Dadurch wird die Anzahl der Bauteile vorteilhaft reduziert. Da die Kehrgewindewelle für den Kontakt zu dem Schiffchen des Changierfadenführers meist ohnehin geschliffen ist, ist für die neue Funktion der radialen Führung des Changierfadenführers an der Kehrgewindewelle kein zusätzlicher Bearbeitungsschritt erforderlich. Zur Erreichung einer eine exakte axiale Relativbewegung zwischen der Führungsbuchse des Changierfadenführers und der Kehrgewindewelle bereitstellenden Gleitpassung ist auch die innere Umfangsfläche der Führungsbuchse geschliffen. Die Führungsbuchse erstreckt sich vorzugsweise nur über einen geringen axialen Bereich der Kehrgewindewelle, so dass die zu bearbeitende Fläche der Führungsbuchse ebenfalls gering ist. Hierdurch ist der Schleifvorgang der inneren Umfangsfläche der Führungsbuchse wenig zeitaufwendig und sehr kostengünstig.

Die Bearbeitung des Gehäuses ist vorteilhaft vereinfacht, da der Bereich der schlitzförmigen Öffnung die radiale Lagerung des Changierfadenführers nicht erbringen muß. Die Stabilität des Gehäuses ist verbessert, da weniger Material des Gehäuses zur Anbringung von beispielsweise Führungsschienen abgetragen werden muß. Die innere Umfangsfläche der Führungsbuchse und die äußere Umfangsfläche der Kehrgewindewelle bilden eine relativ große Auflagefläche zur radialen Führung des Changierfadenführers, wodurch der Verschleiß an dem Changierfadenführer reduziert wird.

Die Führungsbuchse kann kreisringförmig geschlossen ausgebildet sein. Das bedeutet, daß die Führungsbuchse in Verbindung mit dem Grundkörper des Changierfadenführers den gesamten Umfang der Kehrgewindewelle umschließt. Dies hat den Vorteil, daß eine sichere radiale Führung des Changierfadenführers auf der Umfangsfläche der Kehrgewindewelle gewährleistet ist. Für die Herstellung der Führungsbuchse kann in einfacher Weise Rohrmaterial verwendet werden. Die Führungsbuchse bzw. der Grundkörper des Changierfadenführers weist eine Bohrung auf, in die das Schiffchen so eingesteckt wird, daß es in der Bohrung frei drehbar ist. Die freie Drehbarkeit des Schiffchens muß gewährleistet sein, damit es zu keiner Zerstörung des Schiffchens bei Durchfahren der Umkehrstellen der Gewindenut der Kehrgewindewelle kommen kann.

Die Führungsbuchse kann jedoch auch entlang ihres Umfangs teilweise offen ausgebildet sein. Die Führungsbuchse muß dabei zumindest so weit geschlossen sein, daß sie in radialer Richtung nicht von der Kehrgewindewelle abziehbar ist, so daß die radiale Sicherung des Changierfadenführers stets gewährleistet ist. Dies bedeutet, daß die Führungsbuchse den Umfang der Kehrgewindewelle zu mehr als 180° umschließt. Die nicht vollständig geschlossene Ausbildung der Führungsbuchse hat den Vorteil, daß die Masse bzw. das Gewicht der Führungsbuchse und des gesamten Changierfadenführers reduziert wird. Die zu bearbeitende innere Oberfläche der Führungsbuchse ist kleiner als bei einer geschlossenen Führungsbuchse, wodurch sich der Schleifaufwand weiter vermindert. Zur Reduzierung der Masse der Führungsbuchse ist es ebenfalls möglich, radiale Bohrungen o. dgl. in dieser anzubringen.

Die Kehrgewindewelle kann eine Mehrzahl von endlosen Gewindenuten aufweisen, durch die jeweils ein Changierfadenführer antreibbar ist. Dabei sind die Gewindenuten axial beabstandet, so daß sich auch die Changierfadenführer axial beabstandet bewegen. Je nach Montageposition der Changierfadenführer bewegen sich diese relativ zueinander. Die Changierfadenführer können so in die Gewindenuten eingesetzt sein, daß sie sich stets im gleichen Abstand zueinander bewegen. Die Changierfadenführer können auch phasenversetzt zueinander bewegt werden.

Es können zwei um 180° versetzt angeordnete Fadenführer vorgesehen sein. Das Gehäuse weist dann zwei um 180° versetzt angeordnete schlitzförmige Öffnungen auf. In dieser Weise können zwei Fadenführer genutzt werden, um den Faden auf zwei separaten Spulen aufzuwickeln.

Der Changierfadenführer kann einen Deckel aufweisen, der unter Bildung eines Luftspaltes mit dem Grundkörper verbunden ist, wobei sich ein Dichtungsband zur Abdichtung der schlitzförmigen Öffnung des Gehäuses durch den Luftspalt erstreckt. In dieser Weise wird das Eindringen von Schmutz, Fadenabrieb und sonstigen Verunreinigungen in das Innere des Gehäuses und in den Bereich der Kehrgewindewelle verhindert. Es besteht grundsätzlich bei Spulmaschinen das Problem, daß im Spulbereich Fadenabrieb entsteht, der dann durch die schlitzförmige Öffnung des Gehäuses gelangt und sich in der Gewindenut der Kehrgewindewelle absetzt. Dieser Abrieb verbindet sich dann mit dem im Inneren des Gehäuses zur Schmierung der Kehrgewindewelle vorhandenen Fett und bildet eine sehr zähe Masse, die die Bewegung des Changierfadenführers negativ beeinflußt. Der Energieverbrauch der Spulmaschine steigt mit der durch die Verschmutzung bedingten ansteigenden Reibung. Es besteht die Gefahr, daß der Changierfadenführer in diesen Schmutzpartikeln hängenbleibt und beschädigt wird. Beispielsweise verursachen solche Verschmutzungen eine Zerstörung des Schiffchens des Changierfadenführers. Die neue Art der Abdichtung verhindert wirksam das Eindringen von Verunreinigungen in den Bereich der Kehrgewindewelle. Dabei befindet sich der Antrieb des Changierfadenführers, d. h. die Kehrgewindewelle mit Gewindenut, im Bereich der Spulstelle, wodurch die Fadenverlegevorrichtung vorteilhaft kompakte Abmessungen besitzt. Die neue Art der Abdichtung der Fadenverlegevorrichtung der Spulmaschine ist auch ohne Verwendung der Führungsbuchse zur radialen Führung des Changierfadenführers von großem Vorteil. Insbesondere wenn das Dichtungsband mit seinen beiden Enden fest mit dem Gehäuse verbunden ist, dichtet dieses die schlitzförmige Öffnung des Gehäuses wirksam ab. Das Gehäuse weist dazu im Bereich seiner die schlitzförmige Öffnung begrenzenden Wandungen eine ebene Fräsung auf, auf der das Dichtungsband bis auf den Bereich des Changierfadenführers aufliegt. Im Bereich des Changierfadenführers wird das Dichtungsband von dem Gehäuse abgehoben, wobei dann der Changierfadenführer selbst die Abdichtung der schlitzförmigen Öffnung des Gehäuses übernimmt. Bei der axialen Bewegung des Changierfadenführers gleitet somit dieser entlang des ortsfesten Dichtungsbandes, wobei eine Relativbewegung zwischen dem Dichtungsband und dem Luftspalt stattfindet, d. h. der Changierfadenführer verfährt mit seinem Deckel über das Dichtungsband.

An dem Deckel können zwei sich in Richtung auf das Dichtungsband erstreckende Niederhalter vorgesehen sein. Die Niederhalter dienen zum Niederhalten des Dichtungsbandes außerhalb des Bereichs des Changierfadenführers und verhindern zudem das Eindringen von Schmutz in den Changierfadenführer und in den Bereich der Kehrgewindewelle. Das Dichtungsband ist einteilig ausgebildet und besitzt eine Länge, die in etwa der Länge der schlitzförmigen Öffnung des Gehäuses entspricht, wobei bei der Dimensionierung und Befestigung des Dichtungsbandes zu berücksichtigen ist, daß eine gewisse Längenzugabe für den radial zu überwindenden Abstand zwischen der Auflagefläche des Dichtungsbandes und dem Luftspalt zu berücksichtigen ist.

Die notwendige Länge des Dichtungsbandes ist auch von seinem Material bzw. dessen Elastizität abhängig. Vorzugsweise ist das Dichtungsband als gehärtetes und geschliffenes Stahlband ausgebildet. Dies hat den Vorteil, daß das Dichtungsband eine gute Formstabilität bei geringer Reibung und minimalem Verschleiß aufweist. Das Dichtungsband könnte jedoch auch aus einem anderen geeigneten Material, beispielsweise einem Kunststoffgewebe mit eingeschlossenen Glasfaserfäden, bestehen. Ziel ist stets, geringe Reibung, geringen Verschleiß, ausreichende Formstabilität und Flexibilität des Dichtungsbandes zu erzielen. Die Breite des Luftspalts ist vorzugsweise nur geringfügig größer als die Dicke des Dichtungsbandes. Die Dicke des Dichtungsbandes kann beispielsweise 0,5 mm betragen. Bei der Montage des Dichtungsbandes wird dieses so vorgespannt, daß eine vollständige Auflage auf dem Gehäuse gewährleistet ist.

Die Erfindung wird im folgenden anhand bevorzugter Ausführungsbeispiele näher erläutert und beschrieben.
- **Fig. 1**: zeigt eine Schnittdarstellung einer ersten Ausführungsform einer Spulmaschine mit Fadenverlegevorrichtung.
- **Fig. 2**: zeigt einen Schnitt entlang Linie II-II der Fadenverlegevorrichtung gemäß Fig. 1.
- **Fig. 3**: zeigt eine Schnittdarstellung einer zweiten Ausführungsform der Spulmaschine mit Fadenverlegevorrichtung.
- **Fig. 4**: zeigt einen Schnitt entlang Linie IV-IV der Fadenverlegevorrichtung gemäß Fig. 3.
- **Fig. 5**: zeigt eine Schnittdarstellung einer dritten Ausführungsform der Spulmaschine mit Fadenverlegevorrichtung.
- **Fig. 6**: zeigt einen Schnitt entlang Linie VI-VI der Fadenverlegevorrichtung gemäß Fig. 5.
- **Fig. 7**: zeigt eine Schnittdarstellung einer weiteren Ausführungsform der Spulmaschine mit Fadenverlegevorrichtung.
- **Fig. 8**: zeigt einen Schnitt entlang Linie VIII-VIII der Fadenverlegevorrichtung gemäß Fig. 7.
- **Fig. 9**: zeigt eine Schnittdarstellung einer weiteren Ausführungsform der Spulmaschine mit Fadenverlegevorrichtung.
- **Fig. 10**: zeigt einen Schnitt entlang Linie X-X der Fadenverlegevorrichtung gemäß Fig. 9.
- **Fig. 11**: zeigt eine detallierte Schnittdarstellung des Changierfadenführers.
- **Fig. 12**: zeigt eine schematisierte Übersichtsansicht der Spulmaschine mit Fadenverlegevorrichtung.

**Die Fig. 1** zeigt einen Längsschnitt durch einen Teil einer Spulmaschine 1 mit einer Fadenverlegevorrichtung 2. Es sind nur die erfindungswesentlichen Bauteile der Spulmaschine 1 dargestellt.

Die Fadenverlegevorrichtung 2 besitzt ein Gehäuse 3, in dem eine eine endlose Gewindenut 4 aufweisende antreibbare Kehrgewindewelle 5 drehbar gelagert ist. Der Antrieb der Kehrgewindewelle 5 ist in üblicher Weise realisiert und daher nicht dargestellt. Die Spulmaschine 1 weist weiterhin einen Changierfadenführer 6 mit einem Grundkörper 7, einem in die Gewindenut 4 der Kehrgewindewelle 5 eingreifenden Schiffchen 8 und einem Fadenführer 9 auf. Der Changierfadenführer 6 ist durch die rotierende Kehrgewindewelle 5 in axialer Richtung gemäß Doppelpfeil 10 im Bereich der Gewindenut 4 translatorisch hin-und hergehend antreibbar. Das Gehäuse 3 weist in seinem oberen Bereich eine schlitzförmige Öffnung 11 auf, durch die der Fadenführer 9 und weitere Teile des Changierfadenführers 6 aus dem Gehäuse 3 herausragen, um mit dem Faden 36 (Fig. 12) in Kontakt treten zu können. Der Changierfadenführer 6 weist eine Führungsbuchse 12 zur radialen Führung des Changierfadenführers 6 relativ zu dem Gehäuse 3 auf, deren innere Umfangsfläche 13 die äußere Umfangsfläche 14 der Kehrgewindewelle 5 umschließt. **Fig. 2** läßt erkennen, daß die Führungsbuchse 12 in dieser Ausführungsform kreisringförmig geschlossen ausgebildet ist. Die innere Umfangsfläche 13 der Führungsbuchse 12 und die äußere Umfangsfläche 14 der Kehrgewindewelle 5 sind geschliffen ausgebildet und bilden gemeinsam eine Gleitpassung. In dieser Weise ist eine exakte, spiel- und reibungsarme Führung des Changierfadenführers 6 bei seiner translatorischen Bewegung relativ zu der rotierenden Kehrgewindewelle 5 realisiert. Die tangentiale Führung des Changierfadenführers 6 ist durch die Wandungen des Gehäuses 3 gewährleistet, die die schlitzförmige Öffnung 11 begrenzen. Somit vollführt der Changierfadenführer 6 eine exakte translatorische Bewegung entlang der schlitzförmigen Öffnung 11 ohne wesentliche Bewegungsanteile in radialer oder tangentialer Richtung.

Die Kehrgewindewelle 5 ist mit Lagern 15, 16 und axialen Sicherungsringen 17, 18 drehbar im inneren des Gehäuses 3 gelagert und so ausgebildet, daß sie mit einem Drehantrieb (nicht dargestellt) verbindbar ist. Auf einem größeren Durchmesser der Kehrgewindewelle 5 ist die endlose Gewindenut 4 angebracht. Das Schiffchen 8 des Changierfadenführers 6 greift so in die Gewindenut 4 der Kehrgewindewelle 5 ein, daß aufgrund der Geometrie der Gewindenut 4 eine Drehbewegung der Kehrgewindewelle 5 in eine translatorische Bewegung des Changierfadenführers 6 in axialer Richtung gemäß Doppelpfeil 10 umgesetzt wird. Bei der axialen Hin- und Herbewegung des Changierfadenführers 6 entlang der Achse 28 gemäß Doppelpfeil 10 ist der Changierfadenführer 6 in radialer Richtung, d.h. senkrecht zu der Achse 28, durch den Kontakt der inneren Umfangsfläche 13 der Führungsbuchse 12 mit der äußeren Umfangsfläche 14 der Kehrgewindewelle 5 gesichert.

Der Changierfadenführer 6 weist einen Deckel 19 auf, der unter Bildung eines Luftspaltes 20 mit dem Grundkörper 7 des Changierfadenführers 6 fest verbunden ist. Ein ebenes, langgestrecktes Dichtungsband 21 erstreckt sich in axialer Richtung des Gehäuses 3 der Fadenverlegevorrichtung 2 so entlang der schlitzförmigen Öffnung 11 und durch den Luftspalt 20, daß das Innere des Gehäuses 3 vor dem Eindringen von Fadenabrieb, Schmutz, Staub, Verunreinigungen o. dgl. bewahrt wird. Das Dichtungsband 21 ist mit seinen beiden axialen Enden 22, 23 mittels Schrauben 24, 25 fest mit dem Gehäuse verbunden. Das Gehäuse 3 weist im Bereich der Begrenzung der Öffnung 11 eine ebene Fräsung auf, an der das Dichtungsband 21 flach aufliegt. Das Dichtungsband 21 weist eine größere Breite als die Öffnung 11 auf, so daß diese vollständig verschlossen wird. An dem Deckel 19 sind zwei sich in Richtung auf das Dichtungsband 21 erstreckende Niederhalter 26, 27 zum Niederhalten des Dichtungsbandes 21 außerhalb des Bereichs des Changierfadenführers 6 in Richtung auf die Öffnung 11 vorgesehen. Das Dichtungsband 21 ist als gehärtetes und geschliffenes Stahlband ausgebildet, so daß bei der Relativbewegung zwischen dem Changierfadenführer 6 und dem Dichtungsband 21 bzw. dem Gleiten des Dichtungsbands 21 durch den Lufspalt 20 geringe Reibung und wenig Verschleiß gegeben ist.

Fig. 2 läßt ebenfalls erkennen, daß das Schiffchen 8 einerseits auf dem Grund der Gewindenut 4 der Kehrgewindewelle 5 aufliegt und andererseits lose in eine zentrische Bohrung in dem Grundkörper 7 des Changierfadenführers 6 eingesteckt ist. Der Deckel 19 ist fest aber lösbar mit dem Grundkörper 7 des Changierfadenführers 6 verbunden. Die Verbindung ist vorzugsweise durch eine Verschraubung hergestellt. Der Deckel 19 wiederum ist mit dem Fadenführer 9 fest verbunden, der eine Öse 29 zur Führung des Fadens 36 aufweist.

Die **Fig. 3 und 4** zeigen eine zweite Ausführungsform der Spulmaschine 1 mit einer etwas anderen Ausführungsform der Fadenverlegevorrichtung 2. Im Gegensatz zu den Fig. 1 und 2 weist die Fadenverlegevorrichtung 2 gemäß den Fig. 3 und 4 im Bereich ihrer Kehrgewindewelle 5 zwei axial beabstandete Gewindenuten 4, 4' auf, in denen zwei getrennte Changierfadenführer 6, 6' hin-und hergehend geführt sind. Dementsprechend sind auch zwei getrennte Öffnungen 11, 11' und zwei getrennte Dichtungsbänder 21, 21' vorgesehen. Mit dieser Anordnung können mittels nur einer Kehrgewindewelle 5 zwei Changierfadenführer 6, 6' gleichzeitig angetrieben werden. Je nach Montageposition der Changierfadenführer 6, 6' ergibt sich dabei eine äquidistante bzw. phasengleiche Bewegung der Changierfadenführer 6, 6' zueinander oder auch eine phasenversetzte Bewegung. Fig. 3 zeigt eine phasengleiche Bewegung der Changierfadenführer 6, 6'.

Die **Fig. 5 und 6** zeigen eine dritte Ausführungsform der Spulmaschine 1 mit der Fadenverlegevorrichtung 2. Die Fadenverlegevorrichtung 2 weist dabei wieder eine schlitzförmige Öffnung 11 auf, die jedoch nicht mittels eines Dichtungsbandes verschlossen ist. In diesem Fall wurde auf die Abdichtung des Gehäuses 3 verzichtet, d.h. die neue Art der radialen Sicherung des Changierfadenführers 6 wurde ohne die neue Art der Abdichtung der Öffnung 11 des Gehäuses 3 der Fadenverlegevorrichtung 2 verwirklicht. Dementsprechend benötigt der Changierfadenführer 6 auch keinen Deckel und keinen daran gebildeten Luftspalt.

Die **Fig. 7 und 8** zeigen eine weitere Ausführungsform der Spulmaschine 1 mit der Fadenverlegevorrichtung 2, wobei hier der Changierfadenführer 6 zwei um 180° versetzt angeordnete Grundkörper 7, 7'', zwei Schiffchen 8, 8'' und zwei Fadenführer 9, 9'' aufweist, die durch die beiden ebenfalls um 180° versetzt angeordneten schlitzförmigen Öffnungen 11, 11'' aus dem Gehäuse 3 der Fadenverlegevorrichtung 2 herausragen. Dementsprechend ist das Gehäuse 3 im Bewegungsbereich des zweiten Fadenführers 9'' mittels eines Dichtungsbandes 21'' abgedichtet, das mit Schrauben 24'', 25'' mit dem Gehäuse 3 fest verbunden ist. Anstelle der Öse 29 weist der Fadenführer 9'' hier zwei Rollen 30, 30'' auf, zwischen denen der Faden 36 läuft. Andere Bauformen des Fadenführers 9 bzw. 9'' sind ebenfalls denkbar. Fig. 8 läßt erkennen, daß das Schiffchen 8'' um 180° versetzt identisch zu dem Schiffchen 8 ausgebildet ist und mit seinem einen freien Ende in die Gewindenut 4 der Kehrgewindewelle 5 eingreift.

Die **Fig. 9 und 10** zeigen eine ähnliche Ausführungsform der Spulmaschine 1 und der Fadenverlegevorrichtung 2 wie die Fig. 7 und 8, wobei in diesem Beispiel ebenfalls auf die Abdichtung des Gehäuses 3 mittels eines Deckels, eines Luftspalts und eines Dichtungsbands verzichtet wurde.

**Fig. 11** zeigt eine detaillierte Ansicht eines Teils des Changierfadenführers 6 der Spulmaschine 1. Insbesondere die Gestaltung der Niederhalter 26, 27 des Changierfadenführers 6 ist in dieser Darstellung gut erkennbar. Die Niederhalter 26, 27 dienen dazu, das Dichtungsband 21 (Fig. 1) in Richtung auf die schlitzförmige Öffnung 11 (Fig. 1) derart herunterzudrücken, daß das Eindringen von Verunreinigungen und Fremdkörpern in den Bereich des Gehäuses 3 (Fig. 1) und der Gewindenut 4 der Kehrgewindewelle 5 der Fadenverlegevorrichtung 2 der Spulmaschine 1 verhindert wird.

**Fig. 12** zeigt schließlich eine schematische Übersichtsansicht der wesentlichen Teile der Spulmaschine 1 mit der Fadenverlegevorrichtung 2. Die Spulmaschine 1 weist eine Grundplatte 31 mit einem darin angebrachten Langlochschlitz 32 auf, entlang dessen kreisförmiger Achse eine Spulspindel 33 mit einer darauf angeordneten Hülse 34 geführt ist. Der auf die Hülse 34 zur Bildung einer Spule 35 aufzuwickelnde Faden 36 durchläuft mittels des Changierfadenführers 6 seine Spulreise und wird unter Mitwirkung einer Andruckwalze 37 auf die Hülse 34 aufgespult.

### BEZUGSZEICHENLISTE

- 01: Spulmaschine
- 02: Fadenverlegevorrichtung
- 03: Gehäuse
- 04: Gewindenut
- 05: Kehrgewindewelle
- 06: Changierfadenführer
- 07: Grundkörper
- 08: Schiffchen
- 09: Fadenführer
- 10: Doppelpfeil
- 11: Öffnung
- 12: Führungsbuchse
- 13: Innere Umfangsfläche
- 14: Äußere Umfangsfläche
- 15: Lager
- 16: Lager
- 17: Sicherungsring
- 18: Sicherungsring
- 19: Deckel
- 20: Luftspalt
- 21: Dichtungsband
- 22: Ende
- 23: Ende
- 24: Schraube
- 25: Schraube
- 26: Niederhalter
- 27: Niederhalter
- 28: Achse
- 29: Öse
- 30: Rolle
- 31: Grundplatte
- 32: Langlochschlitz
- 33: Spulspindel
- 34: Hülse
- 35: Spule
- 36: Faden
- 37: Andruckwalze

## Patentansprüche

1. Spulmaschine (1) mit einer Fadenverlegevorrichtung (2) mit einem Gehäuse (3), einer in dem Gehäuse (3) drehbar gelagerten, eine endlose Gewindenut (4) aufweisenden antreibbaren Kehrgewindewelle (5) und einem Changierfadenführer (6) mit einem Grundkörper (7), einem in die Gewindenut (4) der Kehrgewindewelle (5) eingreifenden Schiffchen (8) und einem Fadenführer (9), wobei der Changierfadenführer (6) durch die Kehrgewindewelle (5) in axialer Richtung hin- und hergehend antreibbar ist und wobei das Gehäuse (3) eine schlitzförmige Öffnung (11) aufweist, durch die der Fadenführer (9) des Changierfadenführers (6) aus dem Gehäuse (3) herausragt, **dadurch gekennzeichnet, dass** der Changierfadenführer (6) eine Führungsbuchse (12) zur radialen Führung des Changierfadenführers (6) aufweist, deren innere Umfangsfläche (13) die äußere Umfangsfläche (14) der Kehrgewindewelle (5) in einem Winkelbereich von > 180° bis 360° umschließt.

2. Spulmaschine nach Anspruch 1, **dadurch gekennzeichnet, dass** die innere Umfangsfläche (13) der Führungsbuchse (12) und die äußere Umfangsfläche (14) der Kehrgewindewelle (5) geschliffen ausgebildet sind und gemeinsam eine Gleitpassung bilden.

3. Spulmaschine nach Anspruch 1 oder 2, **dadurch gekennzeichnet, dass** die Führungsbuchse (12) kreisringförmig geschlossen ausgebildet ist.

4. Spulmaschine nach Anspruch 1 oder 2, **dadurch gekennzeichnet, dass** die Führungsbuchse (12) entlang ihres Umfangs teilweise offen ausgebildet ist.

5. Spulmaschine nach einem der Ansprüche 1 bis 4, **dadurch gekennzeichnet, dass** die Kehrgewindewelle (5) eine Mehrzahl von endlosen Gewindenuten (4, 4') aufweist, durch die jeweils ein Changierfadenführer (6) antreibbar ist.

6. Spulmaschine nach einem der Ansprüche 1 bis 3, **dadurch gekennzeichnet, dass** zwei um 180° versetzt angeordnete Fadenführer (9, 9'') vorgesehen sind.

7. Spulmaschine nach einem der Ansprüche 1 bis 6, **dadurch gekennzeichnet, dass** der Changierfadenführer (6) einen Deckel (19) aufweist, der unter Bildung eines Luftspaltes (20) mit dem Grundkörper (7) verbunden ist, wobei sich ein Dichtungsband (21) zur Abdichtung der schlitzförmigen Öffnung (11) des Gehäuses (3) durch den Luftspalt (20) erstreckt.

8. Spulmaschine nach Anspruch 7, **dadurch gekennzeichnet, dass** das Dichtungsband (21) mit seinen beiden Enden (22, 23) fest mit dem Gehäuse (3) verbunden ist.

9. Spulmaschine nach Anspruch 7 oder 8, **dadurch gekennzeichnet, dass** an dem Deckel (19) zwei sich in Richtung auf das Dichtungsband (21) erstreckende Niederhalter (26, 27) vorgesehen sind.

10. Spulmaschine nach einem der Ansprüche 7 bis 9, **dadurch gekennzeichnet, dass** das Dichtungsband (21) als gehärtetes und geschliffenes Stahlband ausgebildet ist.

## Claims

1. Winding machine (1), comprising a yarn traversing apparatus (2) including a housing (3), a drivable reversing screw thread shaft (5) being rotatably supported in the housing (3) and including en endless screw thread groove (4), and a traversing yarn guide (6) including a body (7), a shuttle (8) being designed and arranged to engage the endless screw thread groove (4) of the reversing screw thread shaft (5), and a yarn guide (9), the traversing yarn guide (6) being designed and arranged to be driven by the reversing screw thread shaft (5) to reciprocate in an axial direction, the housing (3) having an elongated opening (11) and the yarn guide (9) of the traversing yarn guide (6) being designed and arranged to project out of the elongated opening (11) of the housing (3), **wherein** the traversing yarn guide (6) includes a guide bush (12) to radially guide the traversing yarn guide (6), the guide bush (12) having an inner circumferential surface (13) being designed and arranged to at least partially surround the outer circumferential surface (14) of the reversing screw thread shaft (5) in an angle of > 180° to 360°.

2. Winding machine of claim 1, **wherein** the inner circumferential surface (13) of the guide bush (12) and the outer circumferential surface (14) of the reversing screw thread shaft (5) are ground, and wherein they are designed and arranged to form a slide fit.

3. Winding machine of claim 1 or 2, **wherein** the guide bush (12) is designed to be circumferentially closed.

4. Winding machine of claim 1 or 2, **wherein** the guide bush (12) is designed to be partially open in a circumferential direction.

5. Winding machine of one of the claims 1 to 4, **wherein** the reversing screw thread shaft (5) includes a plurality of endless screw thread grooves (4, 4') each being designed and arranged to drive one traversing yarn guide (6).

6. Winding machine of one of the claims 1 to 3, **wherein** two yarn guides (9, 9") are provided being spaced apart by 180°.

7. Winding machine of one of the claims 1 to 6, **wherein** the yarn traversing guide (6) further includes a cover (19) being connected to the body (7), the cover and the body forming a gap (20) between them, and wherein a sealing strip (21) is designed and arranged to extend through the gap (20) to seal the opening (11) of the housing (3).

8. Winding machine of claim 7, **wherein** the sealing strip (21) has two ends (22, 23) each being fixedly connected to the housing (3).

9. Winding machine of claim 7 or 8, **wherein** the cover (19) includes two holding-down elements (26, 27) extending in a direction towards the sealing strip (21).

10. Winding machine of one of the claims 7 to 9, **wherein** the sealing strip (21) is designed as a hardened and ground elongated steel strip.

## Revendications

1. Bobineuse (1) comportant un dispositif de pose de fil (2) avec un boîtier (3), un arbre fileté d'inversion (5) pouvant être entraîné monté tournant dans le boîtier (3) et présentant une rainure filetée (4) sans fin, et comportant un guide-fil va-et-vient (6) avec un corps de base (7), une navette (8) s'engageant dans la rainure filetée (4) de l'arbre fileté d'inversion (5), et un guide-fil (9), le guide-fil va-et-vient (6) pouvant être entraîné en sens alternés, dans la direction axiale, par l'arbre fileté d'inversion (5), et le boîtier (3) présentant une ouverture (11) en forme de fente à travers laquelle le guide-fil (9) du guide-fil va-et-vient (6) fait saillie hors du boîtier (3), **caractérisée en ce que** le guide-fil va-et-vient (6) comporte une douille de guidage (12) pour le guidage radial du guide-fil va-et-vient (6) et dont la surface périphérique intérieure (13), s'étend autour de la surface périphérique extérieure (14) de l'arbre fileté d'inversion (5) sur une plage angulaire de plus de 180° à 360°.

2. Bobineuse selon la revendication 1, **caractérisée en ce que** la surface périphérique intérieure (13) de la douille de guidage (12) et la surface périphérique extérieure (14) de l'arbre fileté d'inversion (5) sont réalisées polies et forment ensemble un ajustement glissant.

3. Bobineuse selon la revendication 1 ou 2, **caractérisée en ce que** la douille de guidage (12) est réalisée fermée en forme d'anneau circulaire.

4. Bobineuse selon la revendication 1 ou 2, **caractérisée en ce que** la douille de guidage (12) est réalisée en partie ouverte le long de son pourtour.

5. Bobineuse selon l'une des revendications 1 à 4, **caractérisée en ce que** l'arbre fileté d'inversion (5) comporte une pluralité de rainures filetées (4, 4') sans fin par chacune desquelles un guide-fil va-et-vient (6) peut être entraîné.

6. Bobineuse selon l'une des revendications 1 à 3, **caractérisée en ce que** sont prévus deux guide-fils (9, 9") disposés décalés de 180°.

7. Bobineuse selon l'une des revendications 1 à 6, **caractérisée en ce que** le guide-fil va-et-vient (6) comporte un couvercle (19) qui est relié au corps de base (7) en formant un interstice (20), une bande d'étanchéité (21) s'étendant à travers l'interstice (20) pour rendre étanche l'ouverture (11) en forme de fente du boîtier (3).

8. Bobineuse selon la revendication 7, **caractérisée en ce que** la bande d'étanchéité (21) est reliée, par ses deux extrémités (22, 23), de manière fixe au boîtier (3).

9. Bobineuse selon la revendication 7 ou 8, **caractérisée en ce que** sur le couvercle (19) sont prévus deux pieds presseurs (26, 27) s'étendant en direction de la bande d'étanchéité (21).

10. Bobineuse selon l'une des revendications 7 à 9, **caractérisée en ce que** la bande d'étanchéité (21) est réalisée sous la forme d'une bande d'acier trempé et poli.
